# EUROPÄISCHE PATENTSCHRIFT

(11) **EP 2 772 326 B1**
(45) Veröffentlichungstag und Bekanntmachung des Hinweises auf die Patenterteilung: **09.11.2016**
(21) Anmeldenummer: 14156236.3
(22) Anmeldetag: 21.02.2014
(51) Int. Cl.: B22D 17/10, B22D 17/30, B22D 17/32, B22D 17/22, B22D 27/02

(54) **Gießvorrichtung und Gießverfahren**
Casting device and method
Dispositif de coulée et procédé de coulée

(30) Priorität: 27.02.2013 DE 102013101962
(43) Veröffentlichungstag der Anmeldung: 03.09.2014
(73) Patentinhaber: Schuler Pressen GmbH, 73033 Göppingen (DE)
(72) Erfinder: Schwarz, Tobias, 26316 Varel (DE)
(74) Vertreter: Weidner Stern Jeschke

(56) Entgegenhaltungen:
- EP-A1- 1 201 335
- EP-A2- 0 778 099
- DE-A1-102009 035 241
- US-A1- 2008 115 907

## Beschreibung

Die Erfindung betrifft ein Herstellungsverfahren von Gussbauteilen mit einer Gießvorrichtung, wobei eine metallische Schmelze im fließfähigen Zustand aus einer Füllkammer über mehrere Gießläufe in eine einen Hohlraum aufweisende Formkavität eingebracht wird und wobei die Gießläufe unterschiedliche Längen oder unterschiedliche Querschnitte aufweisen. Die Erfindung betrifft ferner eine Vorrichtung zur Durchführung des Verfahrens.

Zur Urformung metallischer Gussteile wird eine metallische Schmelze, üblicherweise in Form einer flüssigen Legierung, bereitgestellt. Die Schmelze wird in einer Füllkammer als einem Reservoir zwischengespeichert und dort durch Zuführung von Wärme flüssig gehalten. Über eine Angusseinheit gelangt die Schmelze zu einer Formkavität, welche die Negativform des zu gießenden Gussteils darstellt.

Ein wichtiges Kriterium für hochwertige Gusserzeugnisse ist eine turbulenzfreie, gasfreie und gleichmäßige Zuführung der flüssigen Schmelze. Zum gleichmäßigen Transport der Schmelze sind beispielsweise elektromagnetische Pumpen bekannt, die im Pumpenrohr eine laminare Bewegung der flüssigen Schmelze erzeugen.

Die Fließgeschwindigkeit der Schmelze kann auf mehrere Weisen beeinflusst werden. Aus DE 10 2009 035 241 A1 ist beispielsweise ein Bremsen und ein Beschleunigen elektrisch leitender Schmelzen bekannt, das auf elektromagnetische Wechselfeldern zurückgeht.

Aus US 2008/0115907 A1 und EP 1 201 335 A1 sind Heizkanalsysteme bekannt, welche der Formkavität vorgelagert sind. Die Verteilungsleitungen vor den Injektoren oder Düsen sowie die Injektoren oder Düsen zur Zuführung des geschmolzenen Metalls in die Formkavität werden beheizt.

In EP 0 778 099 A2 wird eine Induktionsspule in einer Druckgussvorrichtung eingesetzt, um zunächst flüssiges Metall am Druckbolzen des Kolbens und das Gas auf der entgegengesetzten Seite anzureichern, so dass der Druckguss mit wenigen Gasfehlern erfolgt.

Während des gesamten Füllvorgangs muss sichergestellt sein, dass die Schmelze an keiner Stelle erstarrt. Der Gießlauf benötigt deshalb einen von seiner Länge und der Fließgeschwindigkeit der Schmelze abhängigen Mindestquerschnitt, um diese ohne externe Energiezufuhr nicht erstarren zu lassen. Andererseits wächst bei einem großen Gießlaufquerschnitt die Abgussmasse, so dass ein größerer Teil der Schmelze verloren ist.

Großflächige Gussteile mit mehreren Anschnittbereichen oder besonders dünnwandige Gussteile benötigen mehrere Gießläufe, um eine Erstarrung in der Gießform zu verhindern, bevor diese vollständig gefüllt ist. Mehrere Gießläufe müssen so angeordnet werden, dass beim Gießvorgang möglichst wenig Verwirbelungen entstehen. Zur gleichmäßigen Befüllung weisen die einzelnen Gießläufe daher im Allgemeinen unterschiedliche Längen oder Querschnitte auf. Dadurch wird auf nachteilige Weise der Anteil des Umlaufmaterials oder die Abgussmasse erhöht, und ein gleichzeitiger Beginn der zweiten Gießphase kann nicht immer sichergestellt werden. Ferner sind hohe Gießdrücke und hohe Temperaturen der Schmelze erforderlich, die sich am Gießlauf mit dem geringsten Querschnitt und an den dünnwandigsten Strukturen des Gussteils orientieren.

Aufgabe der vorliegenden Erfindung ist es, den Stand der Technik zu verbessern und insbesondere ein Verfahren zur Beeinflussung der Schmelze bereitzustellen, welches die vorstehend genannten Nachteile vermeidet. Weiterhin ist es Aufgabe der Erfindung, ein Gießverfahren zu entwickeln, das eine unkontrollierte Formfüllung auch bei komplexen Gusserzeugnissen vermeidet sowie eine Vorrichtung zu schaffen, die zur Durchführung der genannten Gießverfahren geeignet ist.

Die Aufgabe wird gelöst durch ein Verfahren der gattungsgemäßen Art, wobei die Gießläufe unterschiedliche Längen oder unterschiedliche Querschnitte aufweisen und die einzelnen Schmelzläufe in den Gießläufen mittels elektromagnetischer Felder unterschiedlich stark erhitzt, gebremst oder beschleunigt werden, dass die Schmelzefront in allen Gießläufen die Formkavität dann erreicht, wenn eine Gießkammer durch einen vorfahrenden Gießkolben vollständig gefüllt ist.

Erfindungsgemäß wird nicht die gesamte Schmelze einem elektromagnetischen Wechselfeld gleicher Stärke ausgesetzt, sondern es erfolgt eine räumlich abgegrenzte, auf die Schmelzlaufgeometrie abgestimmte Beeinflussung der Schmelze, um lediglich die Eigenschaften eines oder mehrerer Schmelzläufe im Verhältnis zu anderen Schmelzläufen zu ändern. Dadurch kann insbesondere die Fließgeschwindigkeit einzelner Schmelzläufe in den die Formkavität befüllenden Gießläufen oder in der Formkavität selbst erhöht oder herabgesetzt werden, wodurch ihre Füllung günstig beeinflusst werden kann.

Die sich ändernden elektromagnetischen Wechselfelder induzieren Wirbelströme in jedem einen elektrischen Leiter bildenden Schmelzlauf. Auf die Wirbelströme übt das Magnetfeld Kräfte aus, deren Stärke von der räumlichen Änderung der magnetischen Flussdichte abhängt. Die Schmelze erfährt deshalb eine zur geringeren magnetischen Flussdichte gerichtete Kraft. Analog zur auf einen festen Körper wirkenden Lorentzkraft, die diesen räumlich verschiebt, wird je nach Flussdichtengradient der Schmelzestrom beschleunigt oder abgebremst.
erforderlich, der einem deutlichen Verschleiß unterliegen würde.

Unter elektromagnetischen Feldern soll ein sich zeitlich änderndes elektrisches oder magnetisches Feld verstanden werden. Die elektromagnetischen Felder werden vorzugsweise durch Spulen erzeugt. Stromdurchflossen erzeugen sie ein Magnetfeld, das in der Schmelze lokal Wirbelströme induziert. Eine oder mehrere Spulen umschließen die einzelnen Gießläufe beispielsweise über ihre gesamte Länge. Alternativ umschließen sie diese nur auf Teilstücken. Auch Bereichen dünneren Durchmessers der Formkavität können von Spulen umschlossen sein.

In einer Ausgestaltung setzen die elektromagnetischen Wechselfelder die Fließgeschwindigkeit lokal so weit herab, dass die Schmelzfront nahezu oder vollständig verharrt. Dadurch ist ein kontaktlos arbeitendes Ventil gebildet. Das Stoppen der Schmelzefront muss in der Regel nicht an allen Gießlaufquerschnitten erfolgen, so dass nicht alle Gießläufe notwendigerweise mit einem derartigen Ventil versehen sind. Derartige Ventile können zusätzlich zu oder anstatt von die Geschwindigkeit der Schmelze ändernden Spulen vorgesehen sein. Im ersten Fall können sie als Sicherungsmechanismus ein vorzeitiges Befüllen der Formkavität verhindern, im zweiten Fall stellen sie einen geeigneten Mechanismus für ähnlich lange Gießläufe dar, die keiner komplexen Steuerung oder Regelung bedürfen.

Damit die Spulenabmessungen der die Gießläufe oder Randschichtbereiche der Formkavität umgebenden Spulen nicht zu groß werden, können Feldformer verwendet werden, die die Krafteinwirkung auf einen bestimmten Bereich konzentrieren. Ein Feldformer ist beispielsweise als ein längs zur Spulenachse geschnittener Leiter ausgebildet, der mit kurzen Strompulsen versetzt wird. Die kurzen Impulse dringen aufgrund des Skineffekts kaum in den Leiter selbst ein und können deshalb auf die dicht vorbeiströmende Schmelze mit einer sehr hohen Feldstärke einwirken.

Zur Beschleunigung der Schmelze in einem Gießlauf kann durch einen Induktor nach dem Prinzip des Linearmotors ein elektromagnetisches Wanderfeld erreicht werden. Der jeweilige Schmelzlauf bildet somit den Sekundärteil eines Linearmotors, also den "Läufer".

In einer Ausgestaltung der Erfindung wird die Schmelze in keinem der Gießläufe verzögert. Die einzelnen Gießläufe werden also beschleunigt oder erfahren keine Geschwindigkeitsänderung durch die Wechselfelder. Diese Ausgestaltung ist zum einen für eine schnelle Formung vorteilhaft. Zum anderen können die Spulen aufgrund des Skineffekts besonders effektiv auf die äußeren Randschichten des Gießlaufs einwirken und damit den Schmelzlauf vor allem dort beschleunigen, wo der hydrodynamische Druck am geringsten ist. Ihre Wirkung ist deshalb so besonders effektiv. Gleichzeitig wirken sie aufgrund der durch die Wirbelströme verursachten inneren Reibung dem Temperaturgradienten im Schmelzenquerschnitt und damit einer Randschichterstarrung entgegen. Durch die höhere Temperatur sinkt in der Regel die Viskosität, was die Fließeigenschaft auch indirekt verbessert.

In einer Weiterbildung ermöglichen besonders große elektromagnetische Felder einen sehr steilen Temperaturgradienten zwischen Schmelzenrand und Gießlaufwandung, was sich günstig auf die Lebensdauer der Gießlaufwandung auswirken kann.

Für ein Verzögern oder Anhalten des Schmelzenstroms muss die Stärke der elektromagnetischen Felder auf die Mitte des Gießlaufs abgestimmt werden, da hier der hydrodynamische Druck am größten ist, gleichzeitig die Eindringtiefe der Felder abnimmt. Diese Felder müssen vergleichsweise groß sein, was vergleichsweise große Ströme und Spulen erfordert.

Die für das Beschleunigen oder Abbremsen der Schmelze verantwortlichen Wirbelströme erhöhen aufgrund der inneren Reibung der Schmelze auch deren Temperatur. Die entstehende Wärme hat insofern einen günstigen Einfluss auf das Gießen, als ein vorzeitiges Erstarren unterbunden werden kann. Bei Gießläufen sehr geringen Querschnitts oder auch bei dünnwandigen Abschnitten des zu gießenden Gussstücks kann dieser Effekt auch genutzt werden, um eine vorzeitige Erstarrung zu verhindern, ohne eine Änderung der Fließgeschwindigkeit zu bezwecken. Insbesondere können auch Gussstücke mit Wandstärken unter 3mm oder mit langen Fließwegen prozesssicher urgeformt werden.

Die Fließgeschwindigkeit kann auch bis zum für das Gussstück maximal geeigneten Wert erhöht werden, was eine Verringerung der Gießlaufquerschnitte ermöglicht. Dem dadurch größer werdenden Einfluss des Wärmeübergangs an der Wandfläche gegenüber der Wärmeinbringung durch den Volumenstrom kann so entgegengewirkt werden. Beispielsweise weist ein ideal rund gestalteter Gießlauf, der auf den halben Durchmesser verkleinert wird, eine Querschnittsfläche von nur noch 25% der ursprünglichen Querschnittsfläche auf, während die Wandfläche um 50% abnimmt. Dem bei gleicher Strömungsgeschwindigkeit verdoppelten Wärmeverlust an den Wandflächen wird durch die höhere Fließgeschwindigkeit aus dem Volumenstrom der Schmelze teil-, voll- oder überkompensiert.

Wie erwähnt, verhindert die lokale Temperaturerhöhung nicht nur ein vorzeitiges Erstarren, sondern mindert auch den hydrodynamischen Widerstand lokal an dünnen Gießläufen. Der zentral eingeleitete Gießdruck muss so hoch sein, dass ein gleichmäßiges Befüllen auch dieser kritischen Bereiche stets sichergestellt ist. Durch die lokale Herabsetzung des hydrodynamischen Widerstandes kann daher der zentrale Gießdruck deutlich herabgesetzt werden, was unaufwändigere Gießvorrichtungen ermöglicht.

Wird der hydrodynamische Widerstand aufgrund der elektromagnetischen Kraft allein überwunden, kann gegebenenfalls auch auf einen zentralen Gießantrieb ganz verzichtet werden. Damit wird durch die elektromagnetischen Felder ein direkter elektromagnetischer Gießantrieb bereitgestellt.

Mittels der elektromagnetischen Felder kann der hydrodynamische Widerstand zumindest so herabgesetzt werden, dass der erforderliche Gießdruck sinkt und damit ebenfalls die für das Schließen der Formkavität erforderliche Schließkraft reduziert wird. Die Gießvorrichtung kann damit deutlich günstiger hergestellt werden. Insbesondere zur Herstellung großflächiger und dünnwandiger Strukturteile ist der Effekt vorteilhaft.

Die Spulen können permanent oder nach einem in einer Steuerelektronik hinterlegten Algorithmus bestromt werden. Alternativ erfolgt eine Steuerung oder eine Regelung der Spulenströme in Abhängigkeit bestimmter Eingangsgrößen oder im Falle der Regelung auch Ausgangsgrößen wie beispielsweise Gießgeschwindigkeit, Geometrie des Gießsystems, Anschnittsystem, Gestalt des Gussteils, Ort der Schmelzefront, Art, Temperatur oder Temperaturgradient der Schmelze. Besonders vorteilhaft ist eine Regelung, die die Geschwindigkeit der Schmelzläufe so abstimmt, dass die Formkavität zeitgleich an allen Gießläufen gefüllt wird und an jedem Ort ein optimales Wärmeangebot zur Verfügung steht. Auch kann der Füllgehalt als Regelungsgröße dienen. Beispielsweise kann die Schmelzenzufuhrgeschwindigkeit in Abhängigkeit des zu vergasenden Schaumstoffmodellvolumens geregelt werden.

Die metallische Schmelze wird im fließfähigen Zustand aus einer Füllkammer über mehrere Gießläufe in eine einen Hohlraum aufweisende Formkavität mit mehreren Anschnittbereichen eingebracht. Die mehreren Gießläufe dienen zum Befüllen der Formkavität eines einzelnen Gussteils. Damit eine schnelle Formfüllung erfolgen und die zweite Gießphase an allen Anschnittbereichen gleichzeitig gestartet werden kann, weisen die einzelnen Gießläufe vorzugsweise eine unterschiedliche Länge und/oder eine unterschiedliche geometrische Gestalt auf. Die Fließgeschwindigkeit der Schmelze in den einzelnen Gießläufen kann mittels der elektromagnetischen Felder so verändert werden, dass die Schmelzefront in allen Gießläufen die Formkavität dann erreicht, wenn beispielsweise eine Gießkammer durch einen vorfahrenden Gießkolben vollständig gefüllt ist.

Das Gießverfahren eignet sich insbesondere zum Gießen, vorzugsweise Druckgießen, großflächiger Bauteile. Insbesondere wenn viele Gießläufe die Formkavität füllen, ist ein Abstimmen der einzelnen Fronten der Schmelzläufe allein durch die Geometrie der Gießläufe schwierig. Die Erfindung ermöglicht daher auch komplexe Angusseinheiten mit vielen Gießläufen.

In einer Weiterbildung ist vorgesehen, die einzelnen Gießläufe so zu verkürzen oder im Querschnitt so zu verringern, dass ein gleichzeitiges Formfüllen ohne den Einfluss der elektromagnetischen Felder nicht möglich ist. Durch die Trennung der Fließgeschwindigkeit von der durchströmten Querschnittsfläche muss deshalb nicht mehr in Kauf genommen werden, einzelne Gießläufe zu verlängern und somit den Anteil des Umlaufmaterials zu erhöhen. Auch eine eigentlich unerwünschte Querschnittsvergrößerung, die ein höheres Abgussgewicht zur Folge hätte, kann unterbleiben. Durch den gezielten Einsatz der elektromagnetischen Felder können die jeweils kürzesten Gießläufe mit einem geringen Querschnitt gewählt werden, was die Auslegung der Gießvorrichtung vereinfacht.

In einer weiteren Ausgestaltung der Erfindung erfolgt ein direktes Angießen in eine Gussform, die eine horizontale oder eine vertikale Trennfläche aufweist. Während der ersten Gießphase wird die Gießkammer mit der Schmelze befüllt. Dabei wird die Schmelzefront so lange zurückgehalten, bis der vorfahrende Gießkolben den Füllgrad der Gießkammer auf 100% erhöht hat. Bevor die Gießkammer vollständig gefüllt ist, wird eine vorzeitige Formfüllung der Formkavität unterbunden. Dazu ist eine verschleißfreie Rückhaltevorrichtung vorgesehen, die anstatt eines Absperrblechs die Schmelze mittels elektromagnetischer Felder zurückhält. Die durch die elektromagnetischen Felder erzeugten Wirbelströme und der durch diese erzeugte Temperaturerhöhung wirken gleichzeitig einer vorzeitigen Randschichterstarrung entgegen. Nach Beginn der zweiten Gießphase kann eine schnelle Formfüllung durch ein Beschleunigen der Schmelze erfolgen.

Die vorgestellten Verfahren und Gießvorrichtungen eignen sich prinzipiell für alle elektrisch leitfähigen Schmelzen. Insbesondere sind Schmelzen auf Aluminium- oder Magnesiumbasis vorgesehen. Beispielsweise handelt es sich bei der zu gießenden Schmelze um eine über- oder untereutektische Al-Si-Legierung.

Die Erfindung ist auch auf verschiedene Gießverfahren wie beispielsweise Warmkammer- oder Kaltkammerdruckgießverfahren anwendbar. Sie erlaubt aufgrund der unterschiedlichen Fließgeschwindigkeiten, insbesondere einer möglichen Beschleunigung von Schmelzläufen, eine flexiblere Ausgestaltung der Angusseinheit und eine Verkürzung der Gießläufe. Das Gussergebnis wird verbessert, und das Abgussgewicht wird reduziert.

Die Erfindung ist auf verschiedene Gießverfahren anwendbar. Nachfolgend wird die Erfindung am Ausführungsbeispiel des Druckgießens näher beschrieben. Die einzige Abbildung zeigt:
Figur 1 eine schematische Darstellung einer Vorrichtung zum Druckgießen einer metallischen Schmelze.

Figur 1 zeigt eine Gießvorrichtung 1 zum Druckgießen von Magnesium- oder Aluminiumschmelzen. Die Schmelze 2 wird aus einem Schmelzofen als Vorratsbehältnis 7 über eine Zuführleitung 8 in eine Füllkammer 4 geleitet. Die Füllkammer 4 bildet ein Reservoir für eine vorbestimmte Menge der Schmelze 2. Die Schmelze 2 kann die Füllkammer 4 über mehrere Gießläufe 10, 11, 12 verlassen und in eine Formkavität 3 strömen. Die Formkavität 3 wird als Hohlraum 13 durch zwei Gussformhalbschalen 14, 15 gebildet und ist in bekannter Weise die um das Schwindmaß vergrößerte Negativform des herzustellenden Druckgusserzeugnisses gebildet. Beide Gussformhalbschalen 14, 15 weisen eine vertikale Trennfläche 9 zur späteren Entnahme des Gussstücks auf.

In der ersten Gießphase wird die Füllkammer 4 mit einer dosierten Menge der Schmelze 2 befüllt. Eine exakte Dosierung sichert, dass die Formkavität 3 später voll gefüllt wird und der dann entstandene Pressrest nicht platzt.

Ein Gießkolben 6 zwängt die Schmelze 2 durch Strömungsdruck über die Gießläufe 10, 11, 12 in die Formkavität 3. Mit dem langsamen Vorlaufen des Gießkolbens 6 wird erreicht, dass die Luft aus den Gießläufen 10, 11, 12 verdrängt wird, bis die Fronten der Schmelze 2 den Anschnitt erreichen.

Die Gießläufe 10, 11, 12 weisen unterschiedliche Längen und unterschiedlich große Querschnitte auf, so dass die einzelnen Fronten der Schmelzläufe 20, 21, 22 in den Gießläufen 10, 11, 12 die Anschnittbereiche ohne weitere Maßnahmen zu unterschiedlichen Zeitpunkten erreichen würden.

Die Gießläufe 10, 11, 12 sind auf Teillängen von jeweils unterschiedlich ausgestalteten Spulen 30, 31, 32 umgeben, die über eine nicht dargestellte Steuer- oder Regeleinheit bestrombar sind und Wirbelströme in der Schmelze 2 erzeugen können. Die Gießläufe 10, 11, 12 und die Spulen 30, 31, 32 sind als Teil der Angusseinheit 5 so ausgestaltet, dass bei geeigneter Bestromung die einzelnen Schmelzläufe 20, 21, 22 so verzögert oder beschleunigt werden können, dass sie die Anschnittbereiche zum gleichen Zeitpunkt erreichen.

Als zusätzliche Sicherung weist einer der Gießläufe 12 eine elektromagnetisch arbeitende Rückhaltevorrichtung 32 auf. Mit ihr lässt sich der Front des Schmelzlaufs 22 auch bei vorzeitigem Erreichen des Anschnittbereichs wirksam zurückhalten. Durch die induzierten Wirbelströme wird die Schmelzefront gleichzeitig erwärmt, so dass ihre Randschichten nicht vorzeitig erstarren.

Nach dem gleichzeitigen Erreichen der Anschnitte beginnt die zweite Gießphase, in der die Füllung der Formkavität 3 erfolgt. Die kontrollierte Formfüllung erfolgt relativ schnell und unter hohem Druck, wobei aufgrund der Vielzahl der Gießläufe 10, 11, 12 auch bei dünnwandigen und großflächigen Gusserzeugnissen ein gleichmäßiges Befüllen sichergestellt wird.

In dünnwandigen Randschichtbereichen sind an der oder um die Formkavität 3 wiederum Spulen 34 angeordnet, die lokal im Gussteil eine Temperaturerhöhung bewirken und damit den hydrodynamischen Widerstand senken. Auch ein Beschleunigen oder Verzögern der Schmelzlauffront innerhalb der Formkavität 3 ist denkbar. Durch den hydrodynamischen Druck füllt die Schmelze 2 die Formkavität 3 schließlich gleichmäßig und genau aus.

Die nur skizzenhaft dargestellten Spulen 30, 31, 32, 34 stehen je stellvertretend für einen Spulensatz, der jeweils auf die einzelnen Schmelzläufe 20, 21, 22 einwirkt.

Bezugszahlenliste
- 1: Gießvorrichtung
- 2: Schmelze
- 3: Formkavität
- 4: Füllkammer
- 5: Angusseinheit
- 6: Gießkolben
- 7: Vorratsbehältnis
- 8: Zuführleitung
- 9: Trennfläche
- 10: erster Gießlauf
- 11: zweiter Gießlauf
- 12: dritter Gießlauf
- 13: Hohlraum
- 14: Gussformhalbschale
- 15: Gussformhalbschale
- 20: erster Schmelzlauf
- 21: zweiter Schmelzlauf
- 22: dritter Schmelzlauf
- 30: Spule
- 31: Spule
- 32: Rückhaltevorrichtung

- 34: Spule

## Patentansprüche

1. Verfahren zum Herstellen von Gussbauteilen mit einer Gießvorrichtung (1), wobei eine metallische Schmelze (2) im fließfähigen Zustand aus einer Füllkammer (4) über mehrere Gießläufe (10, 11, 12) in eine einen Hohlraum (13) aufweisende Formkavität (3) eingebracht wird, **dadurch gekennzeichnet, dass** die Gießläufe (10, 11, 12) unterschiedliche Längen oder unterschiedliche Querschnitte aufweisen und die Fließgeschwindigkeit der Schmelzläufe (20, 21, 22) in den einzelnen Gießläufen (10, 11, 12) mittels elektromagnetischer Felder so erhöht oder herabgesetzt wird, dass eine Schmelzefront in allen Gießläufen (10, 11, 12) die Formkavität (3) dann erreicht, wenn die Gießkammer (4) durch einen vorfahrenden Gießkolben (6) vollständig gefüllt ist.

2. Verfahren nach Anspruch 1, **dadurch gekennzeichnet, dass** die elektromagnetischen Felder in Abhängigkeit der Formkavität (3), einer Temperatur oder einer Schmelzezusammensetzung gesteuert und/oder geregelt werden.

3. Verfahren nach Anspruch 1 oder 2, **dadurch gekennzeichnet, dass** die elektromagnetischen Felder durch lokale Temperaturerhöhung einen hydrodynamischen Widerstand von Teilbereichen geringen Querschnitts der Schmelze (2) derart verringern, dass ein erforderlicher Gießdruck sinkt und eine Schließkraft der Gießvorrichtung (1) reduziert wird.

4. Verfahren nach einem der Ansprüche 1 bis 3, **dadurch gekennzeichnet, dass** die elektromagnetischen Felder den hydrodynamischen Widerstand von Teilbereichen geringen Querschnitts der Schmelze (2) verringern, um eine Gießantriebskraft herabzusetzen.

5. Verfahren nach einem der Ansprüche 1 bis 4, **dadurch gekennzeichnet, dass** die einzelnen Schmelzläufe (20, 21, 22) in den Gießläufen (10, 11, 12) mittels der elektromagnetischen Felder unterschiedlich stark erhitzt, gebremst und/oder beschleunigt werden.

6. Gießvorrichtung (1) für eine metallische Schmelze (2) zur Durchführung eines Verfahrens nach den Ansprüchen 1 bis 5, aufweisend: eine einen Hohlraum (13) für das Gussteil bildende Formkavität (3), eine Füllkammer (4) als ein Reservoir für eine metallische Schmelze (2), einen vorfahrbaren Gießkolben (6) zur Füllung der Gießkammer (4), eine Angusseinheit (5) mit mindestens zwei Gießläufen (10, 11, 12), **dadurch gekennzeichnet, dass** die Gießläufe (10, 11, 12) unterschiedliche Längen oder unterschiedliche Querschnitte aufweisen, die einzelnen Gießläufe (10, 11, 12) die Füllkammer (4) mit der Formkavität (3) verbinden und die Gießvorrichtung Mittel zur Beeinflussung der Strömungsgeschwindigkeit der Schmelze aufweist, die lediglich auf einen Teil der Angusseinheit (5), der Gießläufe (10, 11, 12) oder der Formkavität (3) einwirken, so dass eine Schmelzefront in allen Gießläufen (10, 11, 12) die Formkavität (3) erreicht.

7. Gießvorrichtung nach Anspruch 6, **dadurch gekennzeichnet, dass** die einzelnen Gießläufe (10, 11, 12) von unterschiedlichen Spulen (30, 31, 32) eingefasst sind.

8. Gießvorrichtung nach Anspruch 6 oder 7, **dadurch gekennzeichnet, dass** die Formkavität (3) an einem Randschichtbereich (14) eine oder mehrere Spulen aufweist.

9. Gießvorrichtung nach einem der Ansprüche 6 bis 8, **dadurch gekennzeichnet, dass** die Gießvorrichtung (1) eine elektromagnetische Rückhalteeinrichtung (34) für die Schmelze (2) aufweist.

## Claims

1. A method for manufacturing cast components with a casting device (1), wherein a metal melt (2) in a fluid state is brought from a filling chamber (4) via several casting runners (10, 11, 12) into a mold cavity (3) having a hollow space (13), **characterized in that** the casting runners (10, 11, 12) have different lengths or different cross-sections and the flow velocity of the melt currents (20, 21, 22) in the respective runners (10, 11, 12) is increased or decreased by means of electromagnetic fields so that a melt front in each of the runners (10, 11, 12) reaches the mold cavity (3) when the filling chamber (4) has been completely filled by an advancing plunger (6).

2. The method according to claim 1, **characterized in that** the electromagnetic fields are controlled or regulated as a function of the mold cavity (3), a temperature or a melt composition.

3. The method according to claim 1 or 2, **characterized in that** by locally increasing the temperature, the electromagnetic fields reduce a hydrodynamic resistance of sections of the melt (2) with a small cross-section in such a manner that a required casting pressure drops and a closing force of the casting device (1) is reduced.

4. The method according to one of the claims 1 to 3, **characterized in that** the electromagnetic fields reduce the hydrodynamic resistance of sections of the melt (2) with a small cross-section, in order to decrease a casting drive force.

5. The method according to one of the claims 1 to 4, **characterized in that** the individual melt currents (20, 21, 22) in the runners (10, 11, 12) are heated, decelerated and/or accelerated to different degrees.

6. A casting device (1) for a metal melt (2) for implementing a method according to claims 1 to 5, having: a mold cavity (3) forming a hollow space (13) for the cast part, a filling chamber (4) as a reservoir for a metal melt (2), an advanceable plunger (6) for filling the filling chamber (4), a gate unit (5) with at least two runners (10, 11, 12), **characterized in that** the runners (10, 11, 12) have different lengths or different cross-sections, the individual runners (10, 11, 12) connect the filling chamber (4) with the mold cavity (3) and the casting device has means for influencing the flow velocity of the melt, which act only onto a part of the gate unit (5), the runners (10, 11, 12) or the mold cavity (3), so that a melt front in each runner (10, 11, 12) reaches the mold cavity (3).

7. The casting device according to claim 6, **characterized in that** the individual runners (10, 11, 12) are surrounded by different coils (30, 31, 32).

8. The casting device according to claim 6 or 7, **characterized in that** the mold cavity (3) has one or more coils in a surface area (14).

9. The casting device according to one of the claims 6 to 8, **characterized in that** the casting device (1) has an electromagnetic retaining device (34) configured to retain the melt (2).

## Revendications

1. Procédé pour fabriquer des pièces coulées avec un dispositif de coulée (1), où une masse métallique en fusion (2) à l'état fluide est introduite à partir d'une chambre de remplissage (4) via plusieurs canaux de coulée (10, 11, 12) dans une cavité de moulage (3) comportant un espace creux (13), **caractérisé en ce que** les canaux de coulée (10, 11, 12) ont des longueurs différentes ou des sections transversales différentes et que la vitesse d'écoulement des flux de masse métallique en fusion (20, 21, 22) dans les canaux de coulée (10, 11, 12) individuels est augmentée ou réduite au moyen de champs électromagnétiques de manière à ce qu'un front de masse métallique en fusion dans chacun des canaux de coulée (10, 11, 12) atteigne la cavité de moulage (3) au moment où la chambre de coulée (4) est entièrement remplie par un piston de coulée (6) avançant.

2. Procédé selon la revendication 1, **caractérisé en ce que** les champs électromagnétiques sont commandés et/ou réglés en fonction de la cavité de moulage (3), d'une température ou d'une composition de la masse métallique en fusion.

3. Procédé selon la revendication 1 ou 2, **caractérisé en ce que** les champs électromagnétiques réduisent une résistance hydrodynamique de parties de la masse métallique en fusion (2) ayant une faible section transversale par des augmentations de température locales, de telle manière qu'une pression de moulage nécessaire diminue et qu'une force de fermeture du dispositif de coulée (1) est réduite.

4. Procédé selon l'une des revendications 1 à 3, **caractérisé en ce que** les champs électromagnétiques réduisent la résistance hydrodynamique de parties de la masse métallique en fusion (2) ayant une faible section transversale afin d'abaisser une force motrice de moulage.

5. Procédé selon l'une des revendications 1 à 4, **caractérisé en ce que** les flux de masse métallique en fusion (20, 21, 22) individuels dans les canaux de coulée (10, 11, 12) sont chauffés, ralentis et/ou accélérés à des degrés divers au moyen des champs électromagnétiques.

6. Dispositif de coulée (1) pour une masse métallique en fusion (2) pour la mise en oeuvre d'un procédé selon les revendications 1 à 5, comportant : une cavité de moulage (3) formant un espace creux (13) pour la pièce coulée, une chambre de remplissage (4) servant de réservoir pour une masse métallique en fusion (2), un piston (6) apte à être avancé pour remplir la chambre de coulée (4), une entrée de coulée (5) avec au moins deux canaux de coulée (10, 11, 12), **caractérisé en ce que** les canaux de coulée (10, 11, 12) ont des longueurs différentes ou des sections transversales différentes, les canaux de coulée (10, 11, 12) individuels relient la chambre de remplissage (4) avec la cavité de moulage (3) et le dispositif de coulée comporte des moyens pour influencer la vitesse d'écoulement de la masse en fusion, ces derniers n'agissant que sur une partie de l'entrée de coulée (5), des canaux de coulée (10, 11, 12) ou de la cavité de moulage (3), de manière à ce qu'un front de masse en fusion dans chacun des canaux de coulée (10, 11, 12) atteigne la cavité de moulage (3).

7. Dispositif de coulée selon la revendication 6, **caractérisé en ce que** les canaux de coulée (10, 11, 12) individuels sont entourés de différentes bobines (30, 31, 32).

8. Dispositif de coulée selon la revendication 6 ou 7, **caractérisé en ce que** la cavité de moulage (3) comporte une ou plusieurs bobines au niveau d'une zone de la couche superficielle (14).

9. Dispositif de coulée selon l'une des revendications 6 à 8, **caractérisé en ce que** le dispositif de coulée (1) comporte un dispositif de retenue électromagnétique (34) destiné à retenir la masse en fusion (2).
